# EUROPÄISCHE PATENTANMELDUNG

(11) **EP 4 644 822 A1**
(43) Veröffentlichungstag der Anmeldung: **05.11.2025**
(21) Anmeldenummer: 24172893.0
(22) Anmeldetag: 29.04.2024
(51) Int. Cl.: F41A 21/48, F41B 11/62

(54) **GASDRUCKGEWEHR MIT KUGELGELENK ZUR LAGERUNG DES LAUFS**

(71) Anmelder: Schäfer, Karl, 5110 Oberndorf (AT)
(72) Erfinder: Schäfer, Karl, 5110 Oberndorf (AT)
(74) Vertreter: Benda, Ralf

(57) **Zusammenfassung**

Gasdruckgewehr (1), umfassend: einen länglichen Schaft (2), der sich entlang einer Schaft-Längsachse (3) erstreckt und ein erstes Ende (4) zum Anlegen des Gasdruckgewehrs (1) an ein Körperteil eines Schützen und ein zweites Ende (5) aufweist, welches dem ersten Ende (4) gegenüber angeordnet ist, ein am Schaft (2) vorgesehenes Luftdrucksystem (24), welches komprimiertes Treibgas zum Beschleunigen eines Geschosses zur Verfügung stellt, einen Lauf (6), der an dem Luftdrucksystem (24) befestigt ist, eine Lauflagerung (7), zum Lagern des Laufs (6) an dem Schaft (2), eine Befestigungsvorrichtung (8) zum Befestigen der Lauflagerung (7) mit dem Lauf (6) an dem Schaft (2), wobei die Befestigungsvorrichtung (8) eine Schraubverbindung (9) umfasst, und ein Kugelgelenk (10, 30) mit einem Gelenkkopf (11, 31) und einer Gelenkpfanne (12, 32) zur Aufnahme des Gelenkkopfs (11, 31), wobei das Kugelgelenk (10, 30) den Lauf (6) und den Schaft (2) relativ zueinander verschwenkbar verbindet.

## Beschreibung

Die vorliegende Erfindung betrifft ein Gasdruckgewehr, insbesondere ein Sportgasdruckgewehr für sportliche Verwendung, mit zumindest einem Kugelgelenk zur spannungsfreien Verbindung des Laufs des Gasdruckgewehrs mit dem Gewehrschaft.

Die Offenlegungsschrift DE 23 29 425 A1 offenbart ein Gasdruckgewehr, bei dem der Lauf in einer Hülse angeordnet ist, die über zwei Schraubverbindungen an dem Gewehrschaft befestigt ist: am rückwärtigen Ende der Gewehrhülse ist ein Lagerbock angebracht, der mit seiner Grundfläche auf dem Schaft steht und mit einer Schraube gehalten wird. Das laufseitige Ende der Gewehrhülse wird von einer Schraube, die in ein mit der Gewehrhülse fest verbundenes Gewindestück eingeschraubt ist, in festem Kontakt mit dem Schaft gehalten.

Ein Nachteil dieses bekannten Gasdruckgewehrs besteht darin, dass während der Befestigung des Laufs an dem Schaft Verdrehungen und/ oder Verspannungen des Laufs auftreten können, die sich negativ auf die Zielgenauigkeit auswirken.

Der vorliegenden Erfindung liegt daher die Aufgabe zugrunde ein Gasdruckgewehr zu schaffen, bei dem der Lauf möglichst spannungsfrei an dem Schaft befestigt ist, um somit die Zielgenauigkeit zu erhöhen.

Diese Aufgabe wird gemäß der vorliegenden Erfindung durch ein Gasdruckgewehr, insbesondere Sportgasdruckgewehr, mit den Merkmalen des Anspruchs 1 gelöst. Besonders vorteilhafte Ausführungsformen sind in den Unteransprüchen angeführt.

Das erfindungsgemäße Gasdruckgewehr, insbesondere Sportgasdruckgewehr, umfasst einen länglichen Schaft, der sich entlang einer Schaft-Längsachse erstreckt und ein erstes Ende zum Anlegen des Gasdruckgewehrs an ein Körperteil eines Schützen und ein zweites Ende aufweist, welches dem ersten Ende gegenüber angeordnet ist. Am Schaft ist ein Luftdrucksystem vorgesehen, welches komprimiertes Treibgas zum Beschleunigen eines Geschosses zur Verfügung stellt. Das Gasdruckgewehr weist des Weiteren einen Lauf, der an dem Luftdrucksystem befestigt ist, und eine Lauflagerung, zum Lagern des Laufs an dem Schaft auf. Eine Befestigungsvorrichtung mit einer Schraubverbindung dient zum Befestigen der Lauflagerung mit dem Lauf an dem Schaft. Das Gasdruckgewehr umfasst des Weiteren ein Kugelgelenk mit einem Gelenkkopf und einer Gelenkpfanne zur Aufnahme des Gelenkkopfs, wobei das Kugelgelenk den Lauf und den Schaft relativ zueinander verschwenkbar verbindet. Vorzugsweise kann auch vorgesehen sein, dass das Gasdruckgewehr mehr als ein Kugelgelenk, zum Beispiel zwei Kugelgelenk, zum verschwenkbaren Verbinden des Laufs und Schafts relativ zueinander aufweist.

Das Vorsehen eines Kugelgelenks ermöglicht in vorteilhafter Weise Verdrehungen und/ oder Verspannungen des Laufs relativ zu dem Schaft, die während der Befestigung, i.e. Verschraubung, der Lauflagerung bzw. des Laufs an dem Schaft entstehen, auszugleichen. Das Ausgleichen der Verdrehungen und/ oder Verspannungen erfolgt durch Verschwenken des Laufs, insbesondere der Lauflagerung mit dem Lauf, und des Gewehrschafts relativ zueinander. Damit kann eine Lagerung des Laufs mit erheblich reduzierter Verspannung, idealerweise eine spannungsfreie Lagerung des Laufs, erreicht werden, wodurch die Präzision des Gasdruckgewehrs in vorteilhafter Weise zunimmt.

Das am Gasdruckgewehr vorgesehene Luftdrucksystem kann unterschiedliche, bekannte System umfassen, so dass diese nicht im Detail beschrieben werden. Das Luftrucksystem kann zum Beispiel einen federbelasteten Kolben zum Erzeugen der Treibluft für das Geschoss aufweisen. Alternativ umfasst das Luftrucksystem einen Druckgasspeicher, ein Ventil etc., um komprimiertes Treibgas zum Beschleunigen eines Geschosses zur Verfügung zu stellen.

Die Lauflagerung ist ein längliches Bauteil, das in unverbautem Zustand eine vom Gewehrschaft separate Komponente des Gasdruckgewehrs bildet. Durch die Befestigungsvorrichtung bzw. Schraubverbindung werden der Gewehrschaft und die Lauflagerung miteinander verbunden. Die Lauflagerung weist eine Mittelachse auf, die sich in dieselbe Richtung und/ oder insbesondere in etwa parallel zur Schaft-Längsachse erstreckt, wenn die Lauflagerung an dem Gewehrschaft befestigt ist. Die Lauflagerung weist zumindest eine (erste) hülsenförmige Aufnahme auf, in welcher der Lauf aufnehmbar und/ oder lagerbar ist. Die hülsenförmige Aufnahme ist vorzugsweise an ihrer Innenseite zylindrisch geformt, um einen Abschnitt des Gewehrlaufs anliegend zu umfassen. Durch diese Merkmale ist der Lauf in vorteilhafter Weise zuverlässig gelagert und mit dem Gewehrschaft verbunden.

Vorzugweise ist die Lauflagerung zusätzlich ausgebildet, einen Druckgasspeicher, zum Beispiel eine Gaskartusche, des Gasdruckgewehrs aufzunehmen und/ oder zu lagern. Vorzugsweise ist die Lauflagerung somit ausgebildet, mit der Befestigungsvorrichtung bzw. Schraubverbindung auch den Druckgasspeicher an dem Schaft zu befestigen. Somit sind in vorteilhafter Weise der Lauf und der Druckgasspeicher durch ein einziges Bauteil, i.e. die Lauflagerung, an dem Schaft positioniert und befestigt. Vorzugsweise ist die Lauflagerung derart ausgebildet, dass der Druckgasspeicher zwischen dem Lauf und dem Gewehrschaft angeordnet ist, wenn die Lauflagerung an dem Gewehrschaft befestigt ist. Die Lauflagerung weist zumindest eine zweite hülsenförmige Aufnahme auf, in welcher der Druckgasspeicher aufnehmbar und/ oder lagerbar ist. Die zweite hülsenförmige Aufnahme ist vorzugsweise an ihrer Innenseite zylindrisch geformt, um einen Abschnitt des Druckgasspeichers anliegend zu umfassen. Durch diese Merkmale ist der Druckgasspeicher in vorteilhafter Weise zuverlässig gelagert und mit dem Gewehrschaft verbunden.

Die Lauflagerung ist vorzugsweise aus Kunststoff gefertigt. Die Lauflagerung ist vorzugsweise als Klemmvorrichtung ausgebildet oder weist eine oder mehrere Klemmvorrichtungen auf, so dass der Gewehrlauf und ggf. der Druckgasspeicher in der Lauflagerung klemmbar sind. Vorzugsweise ist die Klemmvorrichtung/ sind die Klemmvorrichtungen mit Schrauben und/ oder federnden Klemmarmen versehen, um den Gewehrlauf und ggf. den Druckgasspeicher zuverlässig in der Lauflagerung zu klemmen. Durch diese Merkmale ist der Lauf und ggf. der Druckgasspeicher in vorteilhafter Weise zuverlässig in der Lauflagerung gehalten und an dem Schaft befestigt und/ oder positioniert.

Vorzugsweise ist zumindest ein Teil des Kugelgelenks, insbesondere der Gelenkkopf, als Teil der Befestigungsvorrichtung ausgebildet. Insbesondere ist zumindest ein Teil des Kugelgelenks, insbesondere der Gelenkkopf, mit der Befestigungsvorrichtung derart verbunden, dass dieser Teil des Kugelgelenks und die Befestigungsvorrichtung bei einer Verschwenkung des Laufs und des Schafts relativ zueinander gemeinsam bewegbar sind. Damit ist in vorteilhafter Weise eine besonders kompakte Integration des Kugelgelenks in das Gasdruckgewehr ermöglicht.

Vorzugsweise ist das Kugelgelenk, insbesondere zumindest ein Teil davon, an dem Schaft und/ oder an der Lauflagerung angeordnet. Vorzugsweise ist das Kugelgelenk, insbesondere zumindest ein Teil davon, zwischen dem Schaft und der Lauflagerung angeordnet. Diese Merkmale ermöglichen in vorteilhafter Weise eine besonders präzise oder feine Verschwenkung des Laufs und des Schafts relativ zueinander.

Vorzugsweise ist der Gelenkkopf durch eine Kugelscheibe oder ein Kugelsegment gebildet. Vorzugsweise umfasst die Kugelscheibe eine plane Fläche und eine der planen Fläche gegenüber angeordnete, ballige oder konvexe Fläche, wobei die ballige Fläche in der Gelenkpfanne gelagert und/ oder aufgenommen ist. Vorzugsweise ist die Kugelscheibe aus Metall, zum Beispiel Stahl gefertigt. Vorzugsweise umfasst die ballige Fläche der Kugelscheibe oder des Kugelsegments eine Kugelkalotte und/ oder eine kugelkalottenförmige Form. Vorzugsweise ist der größte Durchmesser des Kugelsegments erheblich größer als die größte Höhe des Kugelsegments, zum Beispiel beträgt das Verhältnis zumindest 2:1, vorzugsweise zumindest 3:1 oder mehr als 3:1. Diese Merkmale ermöglichen eine platzsparende Integration des Gelenkkopfs in das Gasdruckgewehr.

Der Gelenkkopf ist wahlweise ein separates Element, insbesondere ein separates Kugelsegment, oder Teil der Befestigungsvorrichtung, zum Beispiel eines Gewindeelements der Befestigungsvorrichtung oder Schraubverbindung, so wie dies im Vorstehenden beschrieben ist. Beispielsweise ist der Gelenkkopf einstückig mit dem Gewindeelement ausgebildet, insbesondere mit einem relativ zur Lauflagerung und/ oder dem Schaft drehbaren Gewindeelement, wodurch in vorteilhafter Weise eine platzsparende Integration des Gelenkkopfs in das Gasdruckgewehr erreicht wird.

Bevorzugt weist der Gelenkkopf eine Bohrung auf, durch die sich zumindest ein Teil der Schraubverbindung erstreckt. Vorzugsweise erstreckt sich die Bohrung durch die Kugelscheibe oder das Kugelsegment zwischen der planen Fläche und der konvexen Fläche. Vorzugsweise umgibt die ballige Fläche oder Kugelkalotte und/ oder die plane Fläche die Bohrung ringförmig. Vorzugsweise ist die Bohrung zentral in dem Gelenkkopf, insbesondere der Kugelscheibe, vorgesehen, so dass die ringförmige, ballige und/ oder plane Fläche die Bohrung über den gesamten Umfang der Kugelscheibe oder des Kugelsegments gleichmäßig umgibt. Diese Merkmale ermöglichen eine besonders leichtgängige und gleichmäßige Betätigung der Lauflagerung, i.e. Verschwenkung der Lauflagerung und des Laufs relativ zum Schaft.

Vorzugsweise umgibt die Kugelscheibe ein oder mehrere Gewindeelemente der Befestigungsvorrichtung. Vorzugsweise kontaktiert die Innenwand der Bohrung der Kugelscheibe zumindest einen Teil der Schraubverbindung, zum Beispiel ein Gewindeelement. Damit ist in vorteilhafter Weise eine äußerst kompakte Anordnung der Kugelscheibe als Teil der Schraubverbindung erreicht.

Bevorzugt weist die Lauflagerung eine Aufnahme auf, in der zumindest ein Teil des Gelenkkopfs, insbesondere der Kugelscheibe, aufgenommen und/ oder gelagert ist. Die Aufnahme ist vorzugsweise als Rücksprung in einer Wand der Lauflagerung ausgebildet, insbesondere in jener Wand der Lauflagerung, die der Innenseite des Schafts, an welcher die Gelenkpfanne vorgesehen ist, zugewandt ist. Die Aufnahme ist vorzugsweise kreisrund ausgebildet. Vorzugsweise ist die die plane Fläche des Gelenkkopfs oder der Kugelscheibe in der Aufnahme aufgenommen. Vorzugsweise ragt die ballige Fläche oder Kugelkalotte des Gelenkkopfs aus der Aufnahme, insbesondere in einen Luftspalt zwischen der Lauflagerung und dem Schaft, so dass die ballige Fläche oder Kugelkalotte in der Gelenkpfanne aufnehmbar ist. Durch diese Merkmale ist der Gelenkkopf in vorteilhafter Weise zuverlässig mit der Lauflagerung verbunden, so dass eine Relativbewegung zwischen der Lauflagerung und dem Gelenkkopf unterbunden ist.

Vorzugsweise ist die Gelenkpfanne als Teil des Schafts ausgebildet. Vorzugsweise ist die Gelenkpfanne in einem Schaftkörper des Schafts geformt oder vorgesehen, insbesondere derart, dass der Gelenkkopf, insbesondere die ballige Fläche, an dem Schaft gelagert ist. Bevorzugt ist die Gelenkpfanne an einer Innenseite des Schafts vorgesehen oder geformt, insbesondere an einer Seite des Schafts, die der Lauflagerung zugewandt und/ oder näher ist als eine Außenseite des Schafts. Vorzugsweise sind der Schaft, insbesondere dessen Innenseite, und die Lauflagerung voneinander beabstandet und/ oder durch einen Luftspalt voneinander getrennt. Vorzugsweise ist der Gelenkkopf oder die Kugelscheibe zumindest teilweise in dem Luftspalt angeordnet. Durch diese Merkmale sind der Lauf, insbesondere die Lauflagerung mit dem Lauf, und der Schaft leichtgängig relativ zueinander verschwenkbar.

Alternativ ist die Gelenkpfanne in einer Lagerscheibe vorgesehen. Vorzugsweise ist die Lagerscheibe ein separates Bauteil des Gasdruckgewehrs. Vorzugsweise ist die Lagerscheibe in verbautem Zustand Teil der Befestigungsvorrichtung. Vorzugsweise erstreckt sich durch die Lagerscheibe eine Bohrung, in der zumindest ein Teil der Befestigungsvorrichtung oder Schraubverbindung, zum Beispiel ein Gewindeelement, aufnehmbar oder aufgenommen ist. Diese Merkmale erleichtern in vorteilhafter Weise die Herstellung der Gelenkpfanne und deren Montage in dem Gasdruckgewehr.

Bevorzugt weist die Gelenkpfanne eine konkave Fläche auf, in oder an welcher der Gelenkkopf, insbesondere dessen ballige oder konvexe Fläche, angeordnet ist. Vorzugsweise kontaktieren die konkave und die konvexe Fläche einander. Vorzugsweise sind die konkave und die konvexe Fläche komplementär zueinander ausgebildet und/ oder weisen komplementäre Krümmungswinkel auf. Diese Merkmale bewirken in vorteilhafter Weise eine leichtgängige Bewegung der Kugelscheibe relativ zur Gelenkpfanne und damit der Lauflagerung und des Laufs relativ zu dem Schaft.

Vorzugsweise umfasst der Schaft eine Bohrung, durch die sich zumindest ein Teil der Schraubverbindung erstreckt. Vorzugsweise erstreckt sich die Bohrung durch eine Schaftwand oder einen Schaftkörper des Schafts. Insbesondere durchsetzt die Bohrung jene Wand des Schafts, die der Wand der Lauflagerung mit der Aufnahme für die Kugelscheibe gegenüberliegt, wenn die Lauflagerung an dem Schaft befestigt ist. Vorzugsweise ist die Gelenkpfanne an der den Schaft durchsetzenden Bohrung vorgesehen. Insbesondere ist die Bohrung derart ausgebildet, dass zumindest ein Teil der Schraubverbindung, zum Beispiel ein Gewindeelement der Schraubverbindung, sich in und/ oder durch den Schaft und die Gelenkpfanne erstreckt. Durch diese Merkmale ist die Schraubverbindung gut zugänglich, so dass die Lauflagerung und/ oder der Lauf und ggf. der Druckgasspeicher in vorteilhafter Weise unkompliziert mit den Schaft verschraubbar ist/ sind.

Insbesondere ist die Bohrung derart ausgebildet, dass zumindest ein Teil der balligen Fläche der Kugelscheibe in die Bohrung ragt und/ oder die ballige Fläche der Kugelscheibe an einer oder mehreren die Bohrung begrenzenden Kanten gelagert ist, wodurch eine besonders leichtgängige Verschwenkung der Kugelscheibe in der Gelenkpfanne bewirkt ist.

Bevorzugt umfasst oder bildet die Bohrung des Schafts einen Längsschlitz, der sich in dem Schaft, insbesondere in einer Schaftwand oder dem Schaftkörper, entlang der Schaft-Längsachse erstreckt, wobei zumindest ein Teil der Befestigungsvorrichtung verschiebbar in dem Längsschlitz aufgenommen ist, derart, dass die Befestigungsvorrichtung, insbesondere die Schraubverbindung, vorzugsweise ein Teil des Kugelgelenks, zum Beispiel der Gelenkkopf, und die Lauflagerung entlang der Schaft-Längsachse relativ zu dem Lauf und/ oder Schaft verschiebbar sind. Vorzugsweise ist zumindest ein Teil der Befestigungsvorrichtung und/ oder der Schraubverbindung, insbesondere ein Gewindeteil, und/ oder ein Teil des Gelenkkopfs in und/ oder an dem Längsschlitz geführt. Insbesondere ist der Längsschlitz derart ausgebildet, dass zumindest ein Teil der balligen Fläche der Kugelscheibe in den Längsschlitz ragt und/ oder die ballige Fläche der Kugelscheibe an einer oder mehreren den Längsschlitz begrenzenden Kanten gelagert ist. Durch diese Merkmale, insbesondere die Verschiebbarkeit der Lauflagerung relativ zu dem Lauf und Schaft, ist es in vorteilhafter Weise möglich, die Lauflagerung an einer Vielzahl von Positionen relativ zum Schaft zu befestigen, wodurch in vorteilhafter Weise Verspannungen des Laufs durch das Festschrauben der Lauflagerung an dem Schaft noch weiter reduziert werden können. Die Verschiebung erfolgt hierbei aufgrund der zumindest teilweisen Anordnung der balligen Fläche in dem Längsschlitz und/ oder an dessen Kanten in vorteilhafter Weise besonders leichtgängig.

Besonders bevorzugt umfasst der Schaft mehrere Gelenkpfannen, die linear entlang der Schaftlängsachse des Schafts angeordnet sind und die insbesondere als Längsschlitze ausgebildet sind. Vorzugsweise sind die mehreren Gelenkpfannen durch Stege des Schafts oder einer Schaftwand voneinander getrennt. Vorzugsweise ist die Befestigungsvorrichtung in oder an zumindest zwei der mehreren Gelenkpfannen anordenbar, insbesondere derart, wie dies im Vorstehenden bereits beschrieben ist, wodurch in vorteilhafter Weise die Anzahl der Positionen, an denen die Lauflagerung relativ zu dem Schaft befestigbar ist, noch weiter erhöht ist.

Vorzugsweise verringert sich eine Wandstärke zumindest einer Wand des Gewehrschafts, in welcher die Gelenkpfanne vorgesehen ist, oder der Lagerscheibe in Richtung eines Mittelpunkts der Gelenkpfanne, um die (konkav geformte) Gelenkpfanne zu bilden. Insbesondere verringert sich eine Wandstärke zumindest einer Wand des Gewehrschafts, in welcher die Gelenkpfanne vorgesehen ist, in Richtung der die Gelenkpfanne durchsetzenden Bohrung, um die (konkav geformte) Gelenkpfanne zu bilden. Insbesondere verringert sich die Wandstärke einer oder mehrerer Seitenwände, welche den Längsschlitz der Gelenkpfanne umgeben, in Richtung des Längsschlitzes, um die konkav geformte Gelenkpfanne mit dem Längsschlitz zu bilden. Insbesondere verringert sich gemäß diesen Ausführungsbeispielen die Höhe zumindest einer Schaftwand und/ oder die Wandstärke zumindest einer Schaftwand, in welcher die Gelenkpfanne, insbesondere der Längsschlitz, vorgesehen sind, in Richtung des Mittelpunkts, der Bohrung oder des Längsschlitzes. Insbesondere verjüngen die eine oder mehreren Schaftwände sich in Richtung des Mittelpunkts, der Bohrung oder des Längsschlitzes. Durch diese Merkmale ist in vorteilhafter Weise die Gelenkpfanne integral aus dem Schaft gebildet.

Vorzugsweise weist die Schraubverbindung der Befestigungsvorrichtung ein relativ zur Lauflagerung und/ oder dem Schaft nicht drehbares Gewindeelement auf. Vorzugsweise weist die Schraubverbindung der Befestigungsvorrichtung ein relativ zur Lauflagerung und/ oder dem Schaft drehbares Gewindeelement auf, das insbesondere mit dem nicht drehbaren Gewindeelement verschraubbar ist, um die Lauflagerung mit dem Lauf und ggf. dem Druckgasspeicher an dem Gewehrschaft zu befestigen.

Vorzugsweise ist das nicht drehbare Gewindeelement in einer Wand der Lauflagerung versenkt, insbesondere in der Wand, die dem Schaft zugewandt ist und/ oder in der die Aufnahme für zumindest einen Teil der Kugelscheibe vorgesehen ist. Vorzugsweise ist in der Wand der Lauflagerung eine Bohrung vorgesehen, in welcher das nicht drehbare Gewindeelement versenkt oder aufgenommen ist. Vorzugsweise mündet die Bohrung, insbesondere zentral, in die Aufnahme der Lauflagerung für die Kugelscheibe. Vorzugsweise umfasst das nicht drehbare Gewindeelement zumindest an einem Abschnitt eine mehrkantige Außenwand, zum Beispiel einen vier- oder sechskantigen Schaft oder Kopf, und die Bohrung der Lauflagerung umfasst eine komplementäre, mehrkantige Innenwand, so dass das nicht drehbare Gewindeelement rotationsfest in der Bohrung aufnehmbar ist, wenn die zwei mehrkantigen Wände ineinandergefügt sind. Selbstverständlich sind auch andere drehfeste Versenkungen des nicht drehbaren Gewindeelements in einer Wand der Lauflagerung möglich, zum Beispiel durch Verspritzen, wenn die Lauflagerung durch ein Spritzgussverfahren hergestellt ist. Diese Merkmale garantieren eine zuverlässige Verbindung der Schraubverbindung, insbesondere des nicht drehbaren Gewindeelements, mit der Lauflagerung.

Besonders bevorzugt ist das nicht drehbare Gewindeelement als Hohlschraube mit Innengewinde ausgebildet. Besonders bevorzugt ist das drehbare Gewindeelement als Schraube mit Außengewinde ausgebildet, das mit dem Innengewinde des nicht drehbaren Gewindeelements verbindbar ist. Besonders bevorzugt erstreckt/ erstrecken sich das drehbare Gewindeelement und/ oder das nicht drehbare Gewindeelement durch die Bohrung in der Wand der Lauflagerung. Besonders bevorzugt erstreckt/ erstrecken sich zumindest ein Abschnitt der Hohlschraube und/ oder der Schraube mit Außengewinde durch die Bohrung des Gelenkkopfs oder der Kugelscheibe. Wenn das drehbare und das nicht drehbare Gewindeelement miteinander verschraubt sind, bilden sie somit gemeinsam mit dem Gelenkkopf, durch die sie sich erstrecken, und der Lauflagerung eine kompakte Einheit, die gemeinsam (mit dem Lauf und ggf. dem Druckgasspeicher) relativ zu dem Schaft verschwenkbar und/ oder verschiebbar ist. Diese kompakte Einheit erleichtert in vorteilhafter Weise den Verschwenk- bzw. Verschiebevorgang.

Bevorzugt weist das relativ zur Lauflagerung drehbare Gewindeelement zumindest einen Teil des Kugelgelenks auf, zum Beispiel den ballig geformten Gelenkkopf. Dieser Teil des Kugelgelenks ist insbesondere einstückig mit dem Gewindeelement ausgebildet. Dieser Teil, zum Beispiel der Gelenkkopf, ist vorzugsweise in einer komplementär geformten, balligen Gelenkpfanne der Lagerscheibe aufgenommen. Die Anordnung der Gelenkpfanne und des Gelenkkopfs an der jeweils anderen Komponente ist jedoch auch möglich. Die Gelenkpfanne und der Gelenkkopf, insbesondere deren ballige Flächen, sind insbesondere derart ausgebildet, dass während des Verschraubens der Schraubverbindung das drehbare Gewindeelement mit dem Gelenkkopf relativ zu der Lagerscheibe mit der Gelenkpfanne verschwenkbar ist. Diese Merkmale, insbesondere die einteilige Ausbildung des drehbare Gewindeelements und zumindest eines Teils des Kugelgelenks, ermöglichen in vorteilhafter Weise eine platzsparende Integration des Kugelgelenks in das Gasdruckgewehr. Vorzugsweise ist die Lagerscheibe des Weiteren Teil der Befestigungsvorrichtung oder damit verbunden und somit relativ zu dem Lauf und/ oder Schaft verschiebbar, so wie dies im Vorstehenden beschrieben ist.

Besonders bevorzugt weist das Gasdruckgewehr ein erstes Kugelgelenk und ein zweites Kugelgelenk zum Verschwenken des Laufs und des Schafts relativ zueinander auf, wobei das erste Kugelgelenk und das zweite Kugelgelenk an gegenüber liegenden Seiten der den Schaft durchsetzenden Bohrung, insbesondere des Längsschlitzes, vorgesehen sind. Das erste und zweite Kugellager bilden insbesondere ein Lager und ein Gegenlager, die in vorteilhafter Weise ein besonders zuverlässiges und präzises Verschwenken des Laufs und Schafts relativ zueinander ermöglichen und die Befestigung und/ oder (verschwenkte) Position der Lauflagerung an dem Schaft stabilisieren.

Bevorzugt sind das erste Kugelgelenk und das zweite Kugelgelenk an gegenüber liegenden Seiten des Schafts, insbesondere der Bohrung oder des Längsschlitzes in dem Schaft, angeordnet. Vorzugsweise sind zumindest Teile des ersten Kugelgelenks und des zweiten Kugelgelenks an der Bohrung des Schafts, insbesondere an die Bohrung definierende und/ oder begrenzende Kanten, angeordnet und/ oder kontaktiert diese. Diese räumlich nahe Anordnung des ersten und zweiten Kugelgelenks an dem Schaft verleiht der Befestigungsvorrichtung in vorteilhafter Weise zusätzliche Stabilität.

Wie im Vorstehenden schon erwähnt lagert die Lauflagerung vorzugsweise des Weiteren einen Druckgasspeicher, zum Beispiel eine Gaskartusche, des Gasdruckgewehrs. Derartige Druckgasspeicher sind längliche, metallische Behältnisse, die dem Fachmann bekannt sind. Vorzugsweise sind in der Lauflagerung und/ oder um den Druckgasspeicher Ringe vorgesehen, welche den Druckgasspeicher umgeben und die dazu vorgesehen sind, dass der Druckgasspeicher in einfacher Weise gleitend in die Lauflagerung eingefügt oder daraus entnommen werden kann. Die Ringe sind vorzugsweise aus Kunststoff hergestellt.

Vorzugsweise ist das Luftdrucksystem mit dem Lauf des Weiteren an dem ersten Ende des Schaftes befestigt, insbesondere verschraubt. Der Lauf ist somit besonders bevorzugt an exakt zwei, nicht mehr als zwei Punkten an dem Schaft befestigt. Eine derartige Zwei-Punkt-Lagerung reduziert in vorteilhafter Weise Verspannungen des Laufs, ermöglicht optimaler Weise eine annähernd spannungsfreie Lagerung des Laufs an dem Schaft.

Die Erfindung wird nachfolgend anhand bevorzugter Ausführungsbeispiele und Bezug nehmend auf die beigefügten Zeichnungen erläutert. Es zeigt die

Figur 1 ein Gasdruckgewehr, insbesondere Sportgasdruckgewehr, dessen Lauf und Lauflagerung über ein Kugelgelenk verschwenkbar mit dem Schaft verbunden ist;

Figur 2 eine Lauflagerung und eine Befestigungsvorrichtung, die eine Schraubverbindung aufweist, welche den Lauf und die Lauflagerung mit dem Schaft verbindet, wobei die Schraubverbindung des Weiteren Teile zumindest eines Kugelgelenks umfasst;

Figur 3 die am Schaft montierte Lauflagerung mit dem Schaft und zwei Kugelgelenken zur verschwenkbaren Verbindung des Laufs und der Lauflagerung mit dem Schaft;

Figur 4 eine Schnittdarstellung des Schafts, der Lauflagerung und der Kugelgelenke entlang der Achse A-A der Figur 3.

Das in der Figur 1 dargestellte Gasdruckgewehr 1, insbesondere Sportgasdruckgewehr, umfasst einen länglichen Schaft 2, der sich entlang einer Schaft-Längsachse 3 erstreckt und ein erstes Ende 4 zum Anlegen des Gasdruckgewehrs 1 an ein Körperteil eines Schützen und ein zweites Ende 5 aufweist, welches dem ersten Ende 4 gegenüber angeordnet ist. Am Schaft 2 ist ein Luftdrucksystem 24 vorgesehen, welches komprimiertes Treibgas zum Beschleunigen eines Geschosses zur Verfügung stellt. Von dem Luftdrucksystem 24 erstreckt sich ein Lauf 6 entlang der Schaft-Längsachse 3 in Richtung des zweiten Endes 5 und darüber hinaus. Ein Druckgasspeicher 23, zum Beispiel einer Druckgaskartusche, ist pneumatisch mit dem Luftdrucksystem 24 verbunden und versorgt das Luftdrucksystem 24 mit Treibgas.

Das Gasdruckgewehr 1 umfasst des Weiteren eine Lauflagerung 7 zum Lagern des Laufs 6 an dem Schaft 2, siehe insbesondere Figuren 2 und 3. Die aus Kunststoff gefertigte Lauflagerung 7 weist eine erste Aufnahme 35 für den Lauf 6 und eine zweite Aufnahme 36 für den Druckgasspeicher 23 auf. Die Aufnahmen 35, 36 sind übereinander angeordnet, derart, dass die Aufnahme 36 bzw. die darin gelagerte Druckgaskartusche 23 dem Schaft 2 näher ist als die Aufnahme 35 bzw. der darin aufgenommene Lauf 6. Die Aufnahmen 35, 36 sind hülsen- oder röhrenförmig ausgebildet, insbesondere weisen sie hülsen- oder röhrenförmig Abschnitte auf, welche den Lauf 6 bzw. den Druckgasspeicher 23 umschließen. Zwischen den Aufnahmen 35, 36 ist zumindest ein Klemmabschnitt 37 angeordnet, der die Aufnahmen 35, 36 auch verbindet. Der Klemmabschnitt 37 weist einander gegenüberliegende, relativ zueinander bewegliche Backen 38 auf, die durch einen Schlitz 39 voneinander getrennt sind. Der Schlitz 39 erstreckt sich im Wesentlichen parallel zur Schaft-Längsachse 3 und/ oder einer Längsachse 40 der Lauflagerung 7. Über eine Schraubverbindung 41, die zum Beispiel in den Backen 38 angeordnete Gewinde und Gewindeschrauben 42 aufweist, sind die einander gegenüberliegenden Backen 38 miteinander verschraubt, wodurch die lichte Weite des Schlitzes 39 verringert ist und der Lauf 6 und der Druckgasspeicher 23 zuverlässig in der Lauflagerung 7 geklemmt sind. In der Lauflagerung 7 sind zwei Ringe 43 aufnehmbar, welche den Druckgasspeicher 23 umgeben und die dazu vorgesehen sind, dass der Druckgasspeicher 23 in einfacher Weise gleitend in die Lauflagerung 7 eingefügt oder daraus entnommen werden kann.

Zur Befestigung der Lauflagerung 7 und damit des Laufs 6 und des Druckgasspeichers 23 an dem Schaft 2 ist eine Befestigungsvorrichtung 8 vorgesehen. Die, Befestigungsvorrichtung 8 umfasst eine Schraubverbindung 9 mit einem relativ zur Lauflagerung 7 drehbaren Gewindeelement 33 und einem relativ zur Lauflagerung 7 nicht drehbaren Gewindeelement 34. Das nicht drehbare Gewindeelement 34 ist als Hohlschraube mit Innengewinde ausgebildet. Das drehbare Gewindeelement 33 ist als Schraube mit Außengewinde ausgebildet, das mit dem Innengewinde des nicht drehbaren Gewindeelements 34 verschraubbar ist. Das drehbare Gewindeelement 33 und das nicht drehbare Gewindeelement 34 erstrecken sich durch eine Bohrung 44 der Lauflagerung 7 und durch eine den Schaft 2 durchsetzende Bohrung 21. Das nicht drehbare Gewindeelement 34 ist in einer Wand der Lauflagerung 7 versenkt, insbesondere in der Bohrung 44. Das nicht drehbare Gewindeelement bzw. die Hohlschraube 34 umfasst eine mehrkantige Außenwand, insbesondere einen mehrkantigen Kopf 34A (siehe Figur 2), und die Bohrung 44 der Lauflagerung 7 umfasst an zumindest einem Abschnitt eine komplementäre, mehrkantige Innenwand, so dass das nicht drehbare Gewindeelement 34 rotationsfest in der Bohrung 44 aufnehmbar ist, wenn die zwei mehrkantigen Wände ineinandergefügt sind (siehe Figur 3).

Um den Lauf 6 möglichst spannungsfrei an dem Schaft 2 zu befestigen, ist ein Kugelgelenksystem an dem Druckgasgewehr 1, insbesondere an dem Schaft 2, vorgesehen, das zwei Kugelgelenke 10, 30 umfasst. Ein erstes Kugelgelenk 10 mit einem Gelenkkopf 11 und einer Gelenkpfanne 12 zur Aufnahme des Gelenkkopfs 11 ist an der Lauflagerung 7 und an einem Körper 20 oder einer Wand des Schafts 2 vorgesehen. Ein zweites Kugelgelenk 30 mit einem Gelenkkopf 31 und einer Gelenkpfanne 32 zur Aufnahme des Gelenkkopfs 31 ist dem ersten Kugelgelenk 10 gegenüber, an dem Schaftkörper 20 angeordnet. Die zwei Kugelgelenke 10, 30 sind insbesondere an gegenüberliegenden Seiten der den Schaft 2 durchsetzenden Bohrung 21 vorgesehen.

Der jeweilige Gelenkkopf 11, 31 der Kugelgelenke 10, 30 ist durch eine Kugelscheibe oder ein Kugelsegment 11A gebildet. Das Kugelsegment 11A des ersten Kugelgelenks 10 ist ein eigenständiges Bauteil, während das Kugelsegment des zweiten Kugelgelenks 30 als Teil des drehbaren Gewindeelements 33 ausgebildet ist. Insbesondere ist der Gelenkkopf 31 ein integraler und/ oder einstückig mit dem drehbaren Gewindeelement 33 ausgebildeter Teil des drehbaren Gewindeelements 33, zum Beispiel ist der Gelenkkopf 31 als Teil eines Schraubenkopfs des als Schraube ausgebildeten Gewindeelements 33 geformt.

Die Gelenkköpfe 11, 31 weisen jeweils eine plane Fläche 15 und eine der planen Fläche 15 gegenüber angeordnete ballige Fläche 16 auf, wobei die balligen Flächen 16 in den jeweiligen Gelenkpfannen 12, 32 gelagert sind. Die konkav geformten Gelenkpfannen 12, 32 und die balligen Flächen oder Kalotten 16 weisen im Wesentlichen komplementäre Krümmungsradien auf, so dass die Gelenkköpfe 11, 31 und damit verbundene Bauteile des Gasdruckgewehrs, insbesondere der Lauf 6 und die Lauflagerung 7, in den Gelenkpfannen 12, 32 relativ zu dem Schaft 2 verschwenkbar sind.

Wie insbesondere aus der Figur 2 zu erkennen ist, weist der Gelenkkopf 11, 11A des ersten Kugelgelenks 10 eine Bohrung 14 auf, durch die sich zumindest ein Teil der Schraubverbindung 9 erstreckt. Die plane Fläche 15 und die ballige Fläche oder Kugelkalotte 16 umgibt die Bohrung 14 ringförmig. In montiertem Zustand erstrecken sich sowohl das drehbare Gewindeelement 33 als auch das nicht drehbare Gewindeelement 34 durch die Bohrung 14 und/ oder den Gelenkkopf 11, siehe Figur 3.

Die Lauflagerung 7 weist eine Aufnahme 17 auf, in der zumindest ein Teil des Gelenkkopfs 11, insbesondere die plane Fläche 15, aufgenommen und/ oder gelagert ist. Die Aufnahme 17 ist als Rücksprung in einer Wand oder einem Körper der Lauflagerung 7 ausgebildet. Die ballige Fläche oder Kugelkalotte 16 des Gelenkkopfs 11 ragt aus der Aufnahme 17 in einen Luftspalt 45 zwischen der Lauflagerung 7 und dem Schaft 2, so dass die ballige Fläche oder Kugelkalotte 16 in der Gelenkpfanne 12 aufnehmbar ist.

Die Gelenkpfanne 12 des ersten Kugelgelenks 10 ist in dem Schaftkörper 20 des Schafts 2 geformt, insbesondere an einer Seite des Schaftkörpers 20, die der Lauflagerung 7 zugewandt ist. In dem Luftspalt 45 zwischen dem Schaftkörper 20 und der Lauflagerung 7 ist der Gelenkkopf 11 angeordnet. Zur Bildung der Gelenkpfanne 12 in dem Schaftkörper 20 verringert sich eine Wandstärke zumindest einer Wand 18 des Schafts 2 oder Schaftkörpers 20 in Richtung eines Mittelpunkts der Gelenkpfanne 12, siehe Figuren 3 und 4.

Die Gelenkpfanne 32 des zweiten Kugelgelenks 30 ist in einer Lagerscheibe 19 vorgesehen. Die Lagerscheibe 19 ist ein separates Bauteil des Gasdruckgewehrs 1. Durch die Lagerscheibe 19 erstreckt sich eine Bohrung 46, in der zumindest ein Teil der Befestigungsvorrichtung 8 oder Schraubverbindung 9, insbesondere zumindest eines der Gewindeelemente 33, 34, aufgenommen ist. Eine Wandstärke der Lagerscheibe 19 verringert sich in Richtung eines Mittelpunkts der Gelenkpfanne 32, um die konkav geformte Gelenkpfanne 32 zu bilden. Die Gelenkpfanne 32 ist, wenn die Lauflagerung 7 mit dem Schaft verschraubt ist, an der den Schaft 2 durchsetzenden Bohrung 21 vorgesehen. Insbesondere sind die Gelenkpfanne 32 und der Gelenkkopf 31, der Teil des drehbaren Gewindeelements 33 ist, in einem Rücksprung 47 des Schafts 2 oder Schaftkörpers 20 aufgenommen. Der Rücksprung 47 schließt unmittelbar an die Bohrung 21 an oder ist als Teil der Bohrung 21 ausgebildet.

Wie insbesondere aus der Figur 4 zu erkennen ist, umfasst die Bohrung 21 einen Längsschlitz 22 und/ oder ist die Bohrung 21 als Längsschlitz 22 ausgebildet. Der Längsschlitz 22 erstreckt sich in dem Schaft 2 oder Schaftkörper 20 entlang der Schaft-Längsachse 3. Die in dem Schaftkörper 20 geformte Gelenkpfanne 12 des ersten Kugelgelenks 10 ist somit entsprechend dem Längsschlitz länglich geformt, insbesondere ist der Längsschlitz 22 in der Gelenkpfanne 12 angeordnet. Die Befestigungsvorrichtung 8, insbesondere die beiden Gewindeelemente 33, 34, ist verschiebbar in dem Längsschlitz 22 aufgenommen, so dass die Befestigungsvorrichtung 8, zumindest Teile der Kugelgelenke 10, 30, insbesondere die Gelenkköpfe 11, 31 und die Gelenkpfanne 32, und die Lauflagerung 7 entlang der Schaft-Längsachse 3 relativ zu dem Lauf 6 und dem Schaft 2 verschiebbar sind, siehe Pfeil 48.

Der Schaftkörper 20 umfasst insbesondere mehrere Bohrungen 21 und/ oder Gelenkpfannen 12, die linear entlang der Schaftlängsachse 3 des Schafts 2 angeordnet sind und die als Längsschlitze 22 ausgebildet sind. Beispielhaft sind in Figur 4 vier Längsschlitze 22 und/ oder längliche Gelenkpfannen 12 dargestellt. Die mehreren Längsschlitze 22 und/ oder länglichen Gelenkpfannen 12 sind durch Stege 49 des Schafts 20 oder der Schaftwand 20 voneinander getrennt. Die Befestigungsvorrichtung 8 ist mit der Lauflagerung 7 in oder an zumindest zwei der mehreren, länglichen Gelenkpfannen 12 und/ oder Längsschlitze 22 anordenbar.

Die beschriebenen oder dargestellten Ausführungsbeispiele dienen insbesondere der Veranschaulichung der Erfindung. Die in einem Ausführungsbeispiel offenbarten Merkmale sind daher nicht auf dieses Ausführungsbeispiel beschränkt, sondern sind einzeln oder gemeinsam mit einem oder mehreren Merkmalen eines der anderen Ausführungsbeispiele kombinierbar.

## Patentansprüche

1. Gasdruckgewehr (1), insbesondere Sportgasdruckgewehr, umfassend:
einen länglichen Schaft (2), der sich entlang einer Schaft-Längsachse (3) erstreckt und ein erstes Ende (4) zum Anlegen des Gasdruckgewehrs (1) an ein Körperteil eines Schützen und ein zweites Ende (5) aufweist, welches dem ersten Ende (4) gegenüber angeordnet ist,
ein am Schaft (2) vorgesehenes Luftdrucksystem (24), welches komprimiertes Treibgas zum Beschleunigen eines Geschosses zur Verfügung stellt,
einen Lauf (6), der an dem Luftdrucksystem (24) befestigt ist,
eine Lauflagerung (7), zum Lagern des Laufs (6) an dem Schaft (2), und
eine Befestigungsvorrichtung (8) zum Befestigen der Lauflagerung (7) mit dem Lauf (6) an dem Schaft (2), wobei die Befestigungsvorrichtung (8) eine Schraubverbindung (9) umfasst, **gekennzeichnet durch**
ein Kugelgelenk (10, 30) mit einem Gelenkkopf (11, 31) und einer Gelenkpfanne (12, 32) zur Aufnahme des Gelenkkopfs (11, 31), wobei das Kugelgelenk (10, 30) den Lauf (6) und den Schaft (2) relativ zueinander verschwenkbar verbindet.

2. Gasdruckgewehr (1) nach Anspruch 1, **dadurch gekennzeichnet, dass** das Kugelgelenk (10, 30) an dem Schaft (2) und/ oder an der Lauflagerung (7) angeordnet ist.

3. Gasdruckgewehr (1) nach Anspruch 1 oder 2, **dadurch gekennzeichnet, dass** der Gelenkkopf (11, 31) durch eine Kugelscheibe oder ein Kugelsegment (11A) gebildet ist.

4. Gasdruckgewehr (1) nach einem der vorstehenden Ansprüche, **dadurch gekennzeichnet, dass**
der Gelenkkopf (11, 31) als Teil eines Gewindeelements (33, 34) der Schraubverbindung (9) ausgebildet ist.

5. Gasdruckgewehr (1) nach einem der vorstehenden Ansprüche, **dadurch gekennzeichnet, dass**
der Gelenkkopf (11, 31) eine Bohrung (14) aufweist, durch die sich zumindest ein Teil der Schraubverbindung (9) erstreckt.

6. Gasdruckgewehr (1) nach einem der vorstehenden Ansprüche, **dadurch gekennzeichnet, dass**
der Gelenkkopf (11, 31) eine plane Fläche (15) und eine der planen Fläche (15) gegenüber angeordnete ballige Fläche (16) aufweist, wobei die ballige Fläche (16) in der Gelenkpfanne (12, 32) gelagert ist.

7. Gasdruckgewehr (1) nach einem der vorstehenden Ansprüche, **dadurch gekennzeichnet, dass**
die Lauflagerung (7) eine Aufnahme (17) aufweist, in der zumindest ein Teil des Gelenkkopfs (11, 31), insbesondere die plane Fläche (15), aufgenommen ist.

8. Gasdruckgewehr (1) nach einem der vorstehenden Ansprüche, **dadurch gekennzeichnet, dass**
die Gelenkpfanne (12, 32) in einem Schaftkörper (20) des Schafts (2) geformt ist.

9. Gasdruckgewehr (1) nach Anspruch 8, **dadurch gekennzeichnet, dass** sich eine Wandstärke zumindest einer Wand (18) des Schafts (2), in welcher die Gelenkpfanne (12, 32) geformt ist, in Richtung eines Mittelpunkts der Gelenkpfanne (12, 32) verringert, um die Gelenkpfanne (12, 32) zu bilden.

10. Gasdruckgewehr (1) nach einem der Ansprüche 1 - 7, **dadurch gekennzeichnet, dass** die Gelenkpfanne (12, 32) in einer Lagerscheibe (19) vorgesehen ist.

11. Gasdruckgewehr (1) nach einem der vorstehenden Ansprüche, **dadurch gekennzeichnet, dass**
die Gelenkpfanne (12, 32) an einer den Schaft (2) durchsetzenden Bohrung (21) vorgesehen ist.

12. Gasdruckgewehr (1) nach Anspruch 11, **dadurch gekennzeichnet, dass** die Bohrung (21) einen Längsschlitz (22) umfasst, der sich in dem Schaft (2) entlang der Schaft-Längsachse (3) erstreckt, wobei zumindest ein Teil der Befestigungsvorrichtung (8) verschiebbar in dem Längsschlitz (22) aufgenommen ist, derart, dass die Befestigungsvorrichtung (8) und die Lauflagerung (7) entlang der Schaft-Längsachse (3) relativ zu dem Lauf (6) und/ oder Schaft (2) verschiebbar sind.

13. Gasdruckgewehr (1) nach einem der vorstehenden Ansprüche, **dadurch gekennzeichnet, dass**
die Schraubverbindung (9) ein relativ zur Lauflagerung (7) nicht drehbares Gewindeelement (34) aufweist.

14. Gasdruckgewehr (1) nach einem der vorstehenden Ansprüche, **dadurch gekennzeichnet, dass**
das Gasdruckgewehr (1) ein erstes Kugelgelenk (10) und ein zweites Kugelgelenk (30) zum Verschwenken des Laufs (6) und des Schafts (2) relativ zueinander aufweist, wobei das erste Kugelgelenk (10) und das zweite Kugelgelenk (30) an gegenüber liegenden Seiten der den Schaft (2) durchsetzenden Bohrung (21, 22) vorgesehen ist.

15. Gasdruckgewehr (1) nach einem der vorstehenden Ansprüche, **dadurch gekennzeichnet, dass**
die Lauflagerung (7) des Weiteren einen Druckgasspeicher (23) des Gasdruckgewehrs (1) lagert.
